# EUROPÄISCHE PATENTSCHRIFT

(11) **EP 0 602 334 B1**
(45) Veröffentlichungstag und Bekanntmachung des Hinweises auf die Patenterteilung: **29.05.1996**
(21) Anmeldenummer: 93115867.9
(22) Anmeldetag: 01.10.1993
(51) Int. Cl.: E04B 9/00, E04B 9/26

(54) **Unterdeckenkonstruktion**
Suspended ceiling assembly
Construction de plafond suspendu

(30) Priorität: 16.12.1992 CH 3839/92
(43) Veröffentlichungstag der Anmeldung: 22.06.1994
(73) Patentinhaber: GEMA METALLDECKEN AG, CH-9015 St.Gallen (CH)
(72) Erfinder: Folghera, Romeo, CH-5412 Gebensdorf (CH)
(74) Vertreter: Troesch Scheidegger Werner AG

(56) Entgegenhaltungen:
- EP-A- 0 204 024
- EP-A- 0 211 172
- DE-A- 2 329 075
- DE-A- 3 326 054
- DE-B- 2 915 385
- FR-A- 1 283 053
- FR-A- 1 429 049
- FR-A- 1 512 496
- FR-A- 2 144 627
- GB-A- 2 120 702

## Beschreibung

Die vorliegende Erfindung betrifft eine Unterdeckenkonstruktion, mit an rasterartig verlegten Klemmprofilschienen nach unten klappbar aufgehängten viereckigen Deckenplatten, sowie ein Haltescharnier und ein Aufhängeelement hierfür.

Derartige Deckenkonstruktionen werden als Sichtverkleidung von Decken verwendet. Um den Zugang zum Raum zwischen dieser Verkleidung und der eigentlichen Decke zu ermöglichen, können einzelne oder alle Deckenplatten beispielsweise nach unten aufgeklappt werden. Dies wird herkömmlicherweise beispielsweise dadurch erreicht, dass jeweils an einem Ende einer Aufhängekante einer Deckenplatte ein kegelförmiges Halteelement angebracht ist, welches beim abklappen der Deckenplatte in das Klemmprofil der Schienen eingeführt werden kann, und somit die Deckenplatte in diesem Zustand hält. Wenn nun die Deckenplatte ausgehängt werden soll, so muss mit einem Werkzeug, beispielsweise einem Schraubenzieher, das Klemmprofil an dieser Stelle auseinandergedrückt werden, damit die Aufhängekante mit dem kegelförmigen Halteelement aus dem Klemmprofil herausgezogen werden kann. Dabei besteht allerdings die Gefahr, dass die Aufhängekante der benachbarten, parallel liegenden Deckenplatte ebenfalls aus dem Klemmprofil herausfällt. Im weiteren können mit einer solchen Lösung die Deckenplatten in einer Reihe alle nur in derselben Richtung abgeklappt werden und das Halteelement ragt aus dem Bereich der Deckenplattengrundfläche heraus.

Eine auf diesem Prinzip aufbauende Lösung ist z.B. in DE-A-33 26 054 gezeigt, wobei die kegelförmigen Halteelemente bei abklappbaren Platten auf der Innenseite der Aufhängekanten angeordnet sind und mit auf die Schienen aufgesetzten Haltern zusammenwirken. Einerseits sind bei dieser Konstruktion angeblich wünschbare Spalte zwischen den Platten nicht vermeidbar, andererseits können die Platten ohne den Einsatz von Werkzeugen praktisch weder demontiert noch nach unten geklappt werden. Zudem ist der sichere Halt von herabgeklappten Platten hinter den federnden Halterschenkeln nicht gewährleistet.

Die Aufgabe der vorliegenden Erfindung bestand nun darin, mittels Scharnier eine einfache Lösung für das flügelartige Herunterklappen von Deckenplatten zu finden.

Diese Aufgabe wird erfindungsgemäss durch die in Anspruch 1 definierte, von DE-A-3 326 054 sich unterscheidende, Merkmalskombination gelöst.

Wenn eine Deckenplatte aus der Aufhängekante gelöst werden soll, so kann sie nicht herausfallen, da sie vom Aufhängeelement, welches in das Widerlager eingreift, gehalten wird. Gleichzeitig lässt sich die Deckenplatte ohne Werkzeuge leicht abnehmen, indem sie lediglich angehoben werden muss, um das Aufhängelement aus dem Widerlager herauszuheben, ohne dass ein Werkzeug verwendet werden muss. Eine bevorzugte Ausführungsform der Erfindung zeichnet sich dadurch aus, dass das Aufhängeelement direkt in die Aufhängekanten der Deckenplatten integriert ist und nicht über den Rand der Deckenplatte hinausragt. Das Aufhängeelement lässt sich also direkt aus dem Material der Aufhängekante der Deckenplatte bilden und liegt in der Ebene der Aufhängekante. Dadurch, dass das Aufhängeelement nicht über den Rand der Deckenplatte hervorsteht, lassen sich diese Platten auch platzsparend lagern, und die Aufhängeelemente sind auch gegen Beschädigungen beim Transport besser geschützt.

Eine weitere bevorzugte Ausführungsform der Erfindung sieht vor, dass das Haltescharnier symmetrisch aufgebaut ist und zwei Widerlager aufweist. Damit lassen sich an einem solchen Scharnier bis zu vier Aufhängeelemente von vier verschiedenen Platten einhängen.

Die Kombination der erfindungsgemässen Aufhängeelemente und Haltescharniere erlauben den einfachen Aufbau einer Unterdeckenkonstruktion, in welcher freie Öffnungen von der Fläche von zwei Deckenplatten realisert werden können, wobei die Gefahr des Herausfallens der Deckenplatten beim Herunterklappen dieser Dekkenplatten weitgehend ausgeschlossen wird. Durch ihren einfachen Aufbau lassen sich die Haltescharniere einfach und zuverlässig an den Klemmprofilschienen anbringen.

Ein Ausführungsbeispiel der Erfindung wird nachstehend anhand von Zeichnungen noch näher erläutert. Es zeigen
Fig. 1 die Ansicht eines Ausschnittes einer erfindungsgemässen Unterdeckenkonstruktion;
Fig. 2 die Seitenansicht einer erfindungsgemässen Deckenplatte mit Aufhängeelement;
Fig. 3 den Schnitt durch ein Haltescharnier mit eingehängten Deckenplatten;
Fig. 4 den Querschnitt durch eine Klemmprofilschiene mit Haltescharnier.

Unterhalb einer Decke sind Klemmprofilschienen 1 verlegt. In diese Klemmprofilschienen 1 sind eine Anzahl von Deckenplatten 2 eingehängt. Im Abstand von zwei Deckenplatten sind an den Klemmprofilschienen Haltescharniere 3 angebracht, in welche die hakenförmigen Aufhängeelemente der heruntergeklappten Deckenplatten 2' einhaken können. An einem Haltescharnier 3 können zwei benachbarte Deckenplatten gleichzeitig heruntergeklappt sein, wie aus Fig. 1 ersichtlich. Damit kann vorteilhafterweise eine grosse Öffnung 4 der Deckenverschalung erzielt werden, was insbesondere Arbeiten im Bereich über der Deckenverschalung vereinfacht. Häufig sind in diesem Raum Lüftungs- und Heizungsinstallationen untergebracht.

Die Ausbildung des Aufhängeelementes ist aus Figur 2 ersichtlich, welches die Seitenansicht (verkürzt) einer Deckenplatte 2 zeigt. Das eine Ende der Aufhängekante 5 ist erfindungsgemäss derart ausgebildet, dass das hakenförmige Aufhängeelement 6 durch den Endbereich der Aufhängekante 5 selbst gebildet wird. An der Aufhängekante sind herkömmlicherweise Haltenoppen 7 ausgebildet, welche in die Klemmprofilschiene eingeschoben werden können und damit das Deckenelement in der normalen, nicht heruntergeklappten Lage halten.

In Fig. 3 ist im Schnitt das Haltescharnier 3 dargestellt, wobei auf der linken Seite eine Deckenplatte 2 mittels ihrer Haltenoppen in der Klemmprofilschiene gehalten wird, während auf der rechten Seite eine heruntergeklappte Deckenplatte 2' gezeigt ist, welche mittels des Aufhängeelementes 6'' im Haltescharnier 3 gehalten ist. Das Haltescharnier 3 weist an seinen beiden Enden je einen als Widerlager wirkenden Steg 3' auf. Wenn die Deckenplatte 2 aus der Klemmprofilschiene gelöst wird, so kann sie durch die Ausgestaltung des Aufhängeelementes 6' nicht herunterfallen, da dieses bei einer Abwärtsbewegung der Deckenplatte 2 am Steg 3' des Haltescharnieres 3 einhängt. Die Deckenplatte 2' kann einfach aus dem Haltescharnier 3 herausgehoben werden, ohne dass dazu Werkzeuge notwendig wären.

Das Haltescharnier 3 ist einfach aufgebaut und kann einfach und zuverlässig auf die Klemmprofilschiene 1 aufgesteckt werden, wie in Fig. 4 im Schnitt dargestellt. Das Haltescharnier 3 besitzt dazu Anschlagselemente 9, welche gegen die Unterkante der Klemmprofilschiene 1 zu liegen kommen, während die federnden Seitenteile 3'' des Haltescharnieres 3 entsprechend dem Profil der Klemmprofilschiene 1 geformt sind. Ebenfalls ersichtlich ist der nach oben gebogene Steg 3', in welchen die Aufhängeelemente eingreifen können.

## Patentansprüche

1. Unterdeckenkonstruktion mit an rasterartig verlegten Klemmprofilschienen (1) nach unten klappbar aufgehängten viereckigen Deckenplatten (2), wobei jede Platte (2) jeweils an einem Ende der beiden, längs zweier Seiten einer Deckenplatte (2) verlaufenden und in nicht abgeklapptem Zustand längs zweier parallelen Klemmprofilschienen (1) gehaltenen Aufhängekanten (5) je ein zusätzliches, hakenförmiges Aufhängeelement (6) aufweist, und wobei jedes Aufhängeelement (6) in je ein von unten auf die zwei parallelen Schienen (1) aufgeschnapptes Haltescharnier (3) eingreift, welches Ausnehmungen in Richtung der Schienenachse zur Einführung der an den Enden der Aufhängekanten (5) befindlichen Aufhängeelemente (6) sowie wenigstens ein Widerlager (3') quer zur Schienenachse zur Aufnahme des Aufhängeelementes (6) in abgeklapptem Zustand der Deckenplatte (2) aufweist.

2. Unterdeckenkonstruktion nach Anspruch 1, dadurch gekennzeichnet, dass das Aufhängeelement (6) direkt in die Aufhängekanten (5) der Deckenplatten (2) integriert ist und nicht über den Rand der Deckenplatte (2) hinausragt.

3. Unterdeckenkonstruktion nach Anspruch 1 oder 2, dadurch gekennzeichnet, dass das Haltescharnier (3) symmetrisch aufgebaut ist und zwei Widerlager (3') aufweist.

4. Unterdeckenkonstruktion nach Anspruch 1 bis 3, dadurch gekennzeichnet, dass das Widerlager (3') durch aus dem Grundkörper des Haltescharniers (3) ausgebogene Streifen gebildet wird.

## Claims

1. False-ceiling structure having square ceiling panels (2) which are suspended such that they can be swung downwards on clamping profile rails (1) arranged in the manner of a grid, each panel (2) exhibiting an additional, hook-like suspension element (6) in each case at one end of the two suspension edges (5) which run along two sides of a ceiling panel (2) and, in the non-swung-down state, are retained along two parallel clamping profile rails (1), and each suspension element (6) engaging in in each case one retaining hinge (3), which is snapped onto the two parallel rails (1) from beneath and exhibits cutouts, in the direction of the rail axis, for the introduction of the suspension elements (6), located at the ends of the suspension edges (5), as well as at least one abutment (3'), transverse to the rail axis, for receiving the suspension element (6) in the swung-down state of the ceiling panel (2).

2. False-ceiling structure according to Claim 1, characterized in that the suspension element (6) is integrated directly in the suspension edges (5) of the ceiling panels (2) and does not project beyond the border of the ceiling panel (2).

3. False-ceiling structure according to Claim 1 or 2, characterized in that the retaining hinge (3) is of a symmetrical construction and exhibits two abutments (3').

4. False-ceiling structure according to Claims 1 to 3, characterized in that the abutment (3') is formed by strips which are bent out of the basic body of the retaining hinge (3).

## Revendications

1. Construction de plafond suspendu avec des plaques de plafond rectangulaires (2) accrochées à des rails de profilés de serrage (1) disposées en forme de grille et pouvant être rabattues vers le bas, chaque plaque (2) présentant respectivement à une extrémité des deux arêtes d'accrochage (5) s'étendant le long de deux côtés d'une plaque de plafond (2) et retenus à l'état non rabattu le long de deux rails parallèles de profilés de serrage (1) respectivement un élément d'accrochage additionnel en forme de crochet (6), et où chaque élément d'accrochage (6) s'engage respectivement dans une charnière de retenue (3) enclenchée depuis le bas sur les deux rails parallèles (1) qui présentent des évidements en direction de l'axe de rail pour insérer les éléments d'accrochage (6) se trouvant aux extrémités des arêtes d'accrochage (5) ainsi qu'au moins une butée (3') transversalement à l'axe du rail pour la réception de l'élément d'accrochage (6) à l'état rabattu de la plaque de plafond (2).

2. Construction de plafond suspendu selon la revendication 1, caractérisée en ce que l'élément d'accrochage (6) est intégré directement dans les arêtes d'accrochage (5) des plaques de plafond (2) et ne fait pas saillie sur le bord des plaques de plafond (2).

3. Construction de plafond suspendu selon la revendication 1 ou 2, caractérisée en ce que la charnière de retenue (3) est réalisée de façon symétrique et qu'elle comporte deux butées (3').

4. Construction de plafond suspendu selon la revendication 1 à 3, caractérisée en ce que la butée (3') est formée par des bandes courbées vers l'extérieur à partir du corps de base de la charnière de retenue (3).
